# EUROPÄISCHE PATENTSCHRIFT

(11) **EP 3 531 051 B1**
(45) Veröffentlichungstag und Bekanntmachung des Hinweises auf die Patenterteilung: **22.07.2026**
(21) Anmeldenummer: 19157775.8
(22) Anmeldetag: 18.02.2019
(51) Int. Cl.: F26B 9/06, F26B 21/06, F26B 25/18, F26B 25/22

(54) **TROCKNUNGSVORRICHTUNG ZUM TROCKNEN HYGROSKOPISCHEN TROCKNUNGSGUTES**
DRYING DEVICE FOR DRYING HYGROSCOPIC MATERIAL TO BE DRIED
DISPOSITIF DE SÉCHAGE DESTINÉ AU SÉCHAGE DE PRODUITS HYGROSCOPIQUES

(30) Priorität: 21.02.2018 DE 102018103891; 22.03.2018 DE 102018106806
(43) Veröffentlichungstag der Anmeldung: 28.08.2019
(73) Patentinhaber: Brunner, Reinhard, 30989 Gehrden / Hannover (DE)
(72) Erfinder: Brunner, Reinhard, 30989 Gehrden / Hannover (DE)
(74) Vertreter: Hoefer & Partner Patentanwälte mbB

(56) Entgegenhaltungen:
- GB-A- 2 195 428
- JP-A- 2003 094 408
- JP-A- H02 140 590
- JP-B2- 3 065 930
- US-A- 4 176 464
- US-A- 4 466 198

## Beschreibung

Die Erfindung betrifft eine balkenartige Auflagervorrichtung.

Trocknungsvorrichtungen sind allgemein bekannt und weisen wenigstens eine Trocknungskammer zur Aufnahme des Trocknungsgutes und Klimatisierungsmittel zur Einstellung eines Trocknungsklimas in der Trocknungskammer während des Trocknungsprozesses in der Trocknungsvorrichtung auf, wobei die Klimatisierungsmittel derart ausgebildet sind, dass das Trocknungsklima wenigstens teilweise in Abhängigkeit von der Feuchte des Trocknungsgutes eingestellt wird.

Für die Steuerung bzw. Regelung des Trocknungsprozesses ist es hierbei wesentlich, die Feuchte des Trocknungsgutes möglichst genau zu ermitteln.

Es ist bekannt, den zeitlichen Verlauf der Feuchte des Trocknungsgutes indirekt zu ermitteln, indem Parameter wie Temperatur, Luftfeuchtigkeit, Luftgeschwindigkeit und Druck in der Trocknungskammer gemessen werden. Nachteilig hierbei ist jedoch, dass die Feuchte des Trocknungsgutes auf diese Weise nur relativ ungenau ermittelt werden kann.

Es ist ferner bekannt, die Feuchte des Trocknungsgutes durch Messung des elektrischen Widerstandes zu ermitteln. Auch eine entsprechende elektrische Widerstandsmessung ist relativ ungenau.

Bei nur ungenauer Ermittlung der Feuchte des Trocknungsgutes besteht die Gefahr, dass durch einen nicht gewünschten Verlauf des Trocknungsprozesses Trocknungsfehler auftreten oder sich die Trocknungszeit verlängert. Außerdem ist die Platzierung erforderlicher Sensoren innerhalb der Trocknungskammer umständlich und zeitaufwendig. Dieser Nachteil fällt umso stärker ins Gewicht, als eine Messung mit im Sinne einer Steuerung bzw. Regelung des Trocknungsprozesses hinreichender Genauigkeit eine hohe Zahl von Sensoren erfordert.

Da das Material und mit hinreichender Genauigkeit auch die Geometrie des Trocknungsgutes, beispielsweise von Schnittholz, bekannt sind, ist es möglich, die Feuchte des Trocknungsgutes durch Ermittlung seines Gewichtes zu ermitteln, wie beispielsweise durch DE 5488, DE 70913, DE 516964, DE 571117 und DE 580762 bekannt.

Durch DE 44 28 001 A1 ist es bekannt, die gesamte Trocknungsvorrichtung als Waage auszubilden, was jedoch sehr aufwendig und damit teuer ist.

Durch EP 2 177 853 A2 ist eine Trocknungsvorrichtung in Form eines Trocknungswagens bekannt, der eine integrierte Waage aufweist.

JP 3065930B2 offenbart eine Trocknungsvorrichtung für Holz, bei der ein Wagen verwendet wird, bei dem zwischen einer Auflagefläche für das Holz und dem Fahrgestell Wägezellen angeordnet sind.

JPH 02140590A offenbart eine Trocknungsvorrichtung, bei der sich ein Gestell, in dem das Trocknungsgut gelagert ist, an Wägezellen abstützt.

Eine ähnliche Trocknungsvorrichtung ist auch durch GB 2 195 428 A bekannt.

Durch JP 2003094408A ist eine Trocknungsvorrichtung bekannt, bei der das Trocknungsgut über Förderbänder in die Trocknungskammer gefördert wird, in der eine Waage angeordnet ist.

Eine ähnliche Trocknungsvorrichtung ist auch durch US 4 466 198 bekannt.

US 4 176 464 offenbart eine Trocknungsvorrichtung, bei der das in der Trocknungskammer aufgenommene Trocknungsgut gewogen wird, wobei die Art und Weise, wie das Trocknungsgut gewogen wird, in der Druckschrift nicht näher erläutert ist.

Der Erfindung liegt die Aufgabe zugrunde, die Ermittlung des Gewichtes des Trocknungsgutes zur Feststellung von dessen Feuchte während eines Trocknungsvorgangs zu vereinfachen .

Diese Aufgabe wird durch die im Anspruch 1 angegebene Erfindung gelöst.

Die Erfindung geht davon aus, dass in der Praxis beispielsweise bei der Trocknung von Holz balkenartige Auflagervorrichtungen, insbesondere in Form von Kanthölzern, verwendet werden, auf die Pakete von Stapelholz aufgelegt werden. Hierdurch ist beispielsweise bei Stapelholz ermöglicht, dass auch die untersten Bretter des Stapels trocknen. Außerdem dienen die balkenartigen Auflagervorrichtungen einer besseren Handhabung des Trocknungsgutes.

Hiervon ausgehend liegt der Erfindung der Gedanke zugrunde, den balkenartigen Auflagervorrichtungen eine Doppelfunktion zu geben, indem sie einerseits zur Lagerung des Trocknungsgutes dienen, andererseits erfindungsgemäß jedoch für eine Messung des Gewichtes des Trocknungsgutes herangezogen werden.

In diesem Sinne sieht die Erfindung vor, dass wenigstens eine Auflagervorrichtung Messmittel zur Messung der Gewichtskraft des an der Auflagervorrichtung gelagerten Trocknungsgutes aufweist, wobei die Messmittel mit einer Steuerungseinrichtung in Signalübertragungsverbindung stehen, die derart ausgebildet und programmiert ist, dass aus dem durch die Messmittel gemessenen Gewicht die Feuchte des Trocknungsgutes ermittelt wird, wobei die Steuerungseinrichtung zur Ansteuerung der Klimatisierungsmittel derart ausgebildet und programmiert ist, dass das Trocknungsklima in Abhängigkeit von der ermittelten Feuchte eingestellt wird.

Erfindung sieht ferner vor, dass wenigstens ein Messsensor der Messmittel in die balkenartige Auflagervorrichtung integriert ist. Dabei ist wenigstens eine Messmittel aufweisende balkenartige Auflagervorrichtung wenigstens abschnittsweise als Hohlprofil ausgebildet und wenigstens ein Messsensor der Messmittel in dem Hohlraum des Hohlprofiles aufgenommen.

Erfindungsgemäß wird also durch die Messmittel das Gewicht des an der Auflagervorrichtung gelagerten Trocknungsgutes ermittelt, was während des Trocknungsvorganges fortlaufend geschehen kann. Auf diese Weise steht während des Trocknungsprozesses fortlaufend eine Information über die (Rest-)Feuchte des Trocknungsgutes zur Verfügung, so dass der Trocknungsprozess mit hoher Genauigkeit und Energieeffizienz gesteuert bzw. geregelt werden kann.

Dadurch ist die Ermittlung der Feuchte durch Ermittlung des Gewichtes des Trocknungsgutes wesentlich vereinfacht und genauer gestaltet.

Außerdem werden Trocknungsfehler vermieden, und die Trocknungszeit kann optimiert werden.

Ein weiterer Vorteil der Erfindung besteht, dass eine Beschädigung des Trocknungsgutes, wie sie bei bekannten Verfahren durch das Einschlagen von Messsonden in das Trocknungsgut auftritt, vermieden ist.

Die Anzahl der Messmittel aufweisenden balkenartigen Auflagervorrichtungen ist entsprechend den jeweiligen Anforderungen innerhalb weiter Grenzen wählbar.

Grundsätzlich ist es ausreichend, wenn in einer Trocknungskammer nur eine einzelne erfindungsgemäß ausgestaltete Messmittel aufweisende Auflagervorrichtung oder einige wenige solcher Auflagervorrichtungen verwendet werden. Um die räumliche Auflösung der Ermittlung der Feuchte des Trocknungsgutes zu verbessern, kann jedoch auch eine Vielzahl von entsprechenden Messmittel aufweisenden balkenartigen Auflagervorrichtungen zur Lagerung beispielsweise einer Mehrzahl von Holzstapeln verwendet werden. Hierbei ist die räumliche Auflösung der Ermittlung der Feuchte bezogen auf die Grundfläche der Trocknungsvorrichtung umso höher, je mehr entsprechende Auflagervorrichtungen vorhanden sind.

Die erfindungsgemäßen balkenartigen Auflagervorrichtungen können entsprechend den jeweiligen Anforderungen für sich genommen oder in Kombination mit anderen Messvorrichtungen zur Messung der Feuchte des Trocknungsgutes eingesetzt werden.

Vorteilhafte und zweckmäßige Weiterbildungen der Erfindung sind in den abhängigen Ansprüchen angegeben.

Die Erfindung wird nachfolgend unter Bezugnahme auf die beigefügte, stark schematisierte Zeichnung anhand eines Ausführungsbeispiels näher erläutert.

Es zeigt:
- Fig. 1: stark schematisiert einen Grundriss einer erfindungsgemäßen Trocknungsvorrichtung,
- Fig. 2: ein Blockschaltbild der Trocknungsvorrichtung gemäß Fig. 1,
- Fig. 3: eine Seitenansicht einer erfindungsgemäß ausgestalteten balkenartigen Auflagervorrichtung und
- Fig. 4: stark schematisiert einen Schnitt durch die Auflagervorrichtung gemäß Fig. 3.

Nachfolgend wird ein Ausführungsbeispiel der Erfindung unter Bezugnahme auf Fig. 1 bis Fig. 4 näher erläutert.

In Fig. 1 ist stark schematisiert ein Grundriss einer Trocknungsvorrichtung 2 dargestellt, die bei diesem Ausführungsbeispiel als staplerbeschickte Holztrocknungsvorrichtung ausgebildet ist und zur Trocknung in Stapeln gestapelten Schnittholzes, also von Stapelholz, dient.

Die Trocknungsvorrichtung 2 weist bei diesem Ausführungsbeispiel eine einzelne Trocknungskammer 4 auf, die jedoch rein beispielhaft zu verstehen ist. Entsprechend den jeweiligen Anforderungen kann die Trocknungsvorrichtung 2 eine Mehrzahl von Trocknungskammern 4 aufweisen, die voneinander getrennt sein oder miteinander kommunizieren können. Der grundsätzliche Aufbau entsprechender Trocknungsvorrichtungen ist dem Fachmann allgemein bekannt, beispielsweise durch DE 10 20005 030 501 A1, DE 10 2008 045 829 A1, DE 10 2009 014 853 A1, DE 10 2010 054 493 A1, DE 10 2013 006 639 A1, DE 10 2015 110 750 A1 und DE 10 2016 100 206, und wird daher hier nicht näher erläutert.

Während eines Trocknungsprozesses, während dessen Stapelholz mittels der Trocknungsvorrichtung 2 getrocknet wird, sind der Trocknungskammer 4 Holzstapel angeordnet, von denen in Fig. 1 lediglich ein schematisiert dargestellter Holzstapel mit dem Bezugszeichen 6 bezeichnet ist. Als Stapelhilfsmittel sind dabei balkenartige Auflagervorrichtungen vorgesehen, die im wesentlichen parallel und beabstandet zueinander angeordnet sind, wobei in Fig. 1 lediglich zwei entsprechende Auflagervorrichtungen, die zur Lagerung des Holzstapels 6 dienen, mit den Bezugszeichen 8, 8' versehen sind.

Die Trocknungsvorrichtung 2 weist ferner Klimatisierungsmittel 10 (vgl. Fig. 2) zur Einstellung eines Trocknungsklimas in der Trocknungskammer 4 während eines Trocknungsprozesses auf. Die Klimatisierungsmittel können beispielsweise und insbesondere Umluftventilatoren, Heizregister und Zu- bzw. Abluftklappen aufweisen, die zur Vereinfachung der Darstellung jedoch nicht gezeigt sind.

Die Klimatisierungsmittel 10 sind derart ausgebildet, dass das Trocknungsklima in der Trocknungskammer wenigstens teilweise in Abhängigkeit von der Feuchte des Trocknungsgutes eingestellt wird.

Erfindungsgemäß weist wenigstens eine Auflagervorrichtung 8 Messmittel zur Messung der Gewichtskraft des an der Auflagervorrichtung gelagerten Trocknungsgutes auf, wie nachfolgend anhand der Fig. 3 und Fig. 4 für die Auflagervorrichtung 8 näher erläutert wird. Die Messmittel 12 stehen mit einer Steuerungseinrichtung 14 in Signalübertragungsverbindung (vgl. Fig. 2), die derart ausgebildet und programmiert ist, dass aus dem durch die Messmittel gemessenen Gewicht die Feuchte des Trocknungsgutes ermittelt wird. Die Steuerungseinrichtung 14 ist zur Ansteuerung der Klimatisierungsmittel 10 derart ausgebildet und programmiert, dass das Trocknungsklima in Abhängigkeit von der jeweils ermittelten Feuchte des Trocknungsgutes eingestellt wird.

Die Messmittel 12 können entsprechend den jeweiligen Anforderungen eine Vielzahl von Messsensoren aufweisen, von denen in Fig. 2 lediglich zwei Messsensoren 16, 18 dargestellt sind.

Fig. 3 zeigt eine Seitenansicht der balkenartigen Auflagervorrichtung 8, die bei dem dargestellten Ausführungsbeispiel als Stapelhilfsmittel für eine Aufstapelung des Trocknungsgutes dient. Wie aus Fig. 1 ersichtlich, stützt sich beispielsweise der Holzstapel 6 während des Trocknungsprozesses in der Trocknungskammer 4 an den Auflagervorrichtungen 8, 8' auf. Die Auflagervorrichtungen 8, 8' sind zur Auflage auf den Boden der Trocknungskammer 4 ausgebildet und können an ihrer Unterseite mit rutschhemmenden Mitteln, beispielsweise Rillen oder anderen Profilierungen, versehen sein.

Bei dem dargestellten Ausführungsbeispiel ist wenigstens ein Messsensor 16 der Messmittel in die balkenartige Auflagervorrichtung 8 integriert. Bei der dargestellten Ausführungsform ist die Auflagervorrichtung 8 als Hohlprofil 20 aus Metall ausgebildet, wobei wenigstens ein Messsensor 16 der Messmittel in dem Hohlraum des Hohlprofils 20 aufgenommen ist. Das Sensorprinzip der Messsensoren der Messmittel 12 kann dabei entsprechend den jeweiligen Anforderungen gewählt werden. Bei dem dargestellten Ausführungsbeispiel ist der Messsensor 16 als Wägezelle ausgebildet.

Die Auflagervorrichtung 8 weist einen Grundkörper 22 und ein relativ zu dem Grundkörper 22 bewegliches, mit der Wägezelle 16 über ein druckfestes Verbindungselement 23 verbundenes Auflagerelement 24 auf.

Zur Arretierung des Auflagerelementes 24 sind an dem Grundkörper 22 als Transportsicherung Arretierungsmittel 26 vorgesehen, die in Fig. 4 rein schematisch angedeutet sind.

Entsprechend den jeweiligen Anforderungen kann jede Messmittel aufweisende balkenartige Auflagervorrichtung 8 einen einzelnen Messsensor oder eine Mehrzahl, beispielsweise eine Mehrzahl von in Längsrichtung der Auflagervorrichtung 8 zueinander beabstandeten Messsensoren aufweisen, so dass die Gewichtsmessung in Längsrichtung der Auflagervorrichtung an einer einzelnen Stelle oder mehreren Stellen vorgenommen werden kann.

Zum Versetzen der Auflagervorrichtung 8 innerhalb der Trocknungsvorrichtung 2 weist die Auflagervorrichtung 8 Handhabungshilfsmittel für eine Handhabung der Auflagervorrichtung 8 durch eine Handhabungsvorrichtung auf. Die Handhabungshilfsmittel sind bei dem dargestellten Ausführungsbeispiel durch zwei zueinander beabstandete Öffnungen 28, 28' für den Eingriff einer Gabel eines Gabelstaplers gebildet, die bei dem dargestellten Ausführungsbeispiel ösenartig ausgebildet sind.

Bei dem Bezugszeichen 30 ist in Fig. 4 angedeutet, dass die Signalübertragung von der Wägezelle 16 zu der Steuerungseinrichtung 14 drahtgebunden erfolgen kann. Die Signalübertragung kann jedoch auch drahtlos erfolgen.

Bei Betrieb der Trocknungsvorrichtung 2 stützt sich der Holzstapel 6 auf den Auflagervorrichtungen 8, 8' ab. Während des Trocknungsprozesses wird fortlaufend das sich entsprechend dem Fortschritt des Trocknungsprozesses ändernde Gewicht des Holzstapels 6 mit Hilfe der in die Auflagervorrichtung 8 integrierten Messmittel gemessen, so dass an der Steuerungseinrichtung 14 fortlaufend die (Rest-)Feuchte des Trocknungsgutes ermittelt und der Trocknungsprozess durch entsprechende Ansteuerung der Klimatisierungsmittel 10 gesteuert bzw. geregelt werden kann.

Erfindungsgemäß kann jede der verwendeten balkenartigen Auflagervorrichtungen 8, 8' Messmittel aufweisen. Es ist erfindungsgemäß jedoch auch ausreichend, wenn nur einzelne der verwendeten Auflagervorrichtungen Messmittel aufweisen.

Die Erfindung ermöglicht auf einfache Weise eine Ermittlung der Feuchte des Trocknungsgutes während eines Trocknungsprozesses.

Dadurch, dass die Auflagervorrichtungen 8, 8' mobil ausgebildet sind, können sie entsprechend den jeweiligen Anforderungen innerhalb der Trocknungskammer 4 platziert oder umplatziert werden.

Zur Abstützung eines Holzstapels 6 können bei Bedarf auch mehr als zwei balkenartige Auflagervorrichtungen 8, 8' verwendet werden.

Die Erfindung kann auf beliebige Trocknungsvorrichtungen Anwendung finden, beispielsweise und insbesondere auf mittels Stapler oder Gleiswagen beschickte Trocknungsvorrichtungen oder Kanaltrockner.

Entsprechend den Gegebenheiten der jeweiligen Trocknungsvorrichtung und des zugehörigen Trocknungsprozesses können die balkenartigen Auflagervorrichtungen während des Trocknungsprozesses stationär angeordnet sein oder sich zusammen mit dem Trocknungsgut bewegen.

## Patentansprüche

1. Trocknungsvorrichtung (2) zum Trocknen hygroskopischen Trocknungsgutes, beispielsweise von Holz, während eines Trocknungsprozesses,
mit wenigstens einer Trocknungskammer (4) zur Aufnahme des Trocknungsgutes,
mit Klimatisierungsmitteln (10) zur Einstellung eines Trocknungsklimas in der Trocknungskammer (4) während eines Trocknungsprozesses,
wobei die Klimatisierungsmittel (10) derart ausgebildet sind, dass das Trocknungsklima wenigstens teilweise in Abhängigkeit von der Feuchte des Trocknungsgutes eingestellt wird,
mit balkenartigen Auflagervorrichtungen (8, 8') zur Lagerung des Trocknungsgutes in der Trocknungskammer (4) während des Trocknungsprozesses,
wobei wenigstens eine balkenartige Auflagervorrichtung (8) als Stapelhilfsmittel für eine Aufstapelung des Trocknungsgutes ausgebildet ist und Messmittel (12) zur Messung der Gewichtskraft des an der Auflagervorrichtung (8) gelagerten Trocknungsgutes aufweist,
mit einer Steuerungseinrichtung (14) zur Ansteuerung der Klimatisierungsmittel (12), wobei die Messmittel (12) mit der Steuerungseinrichtung (14) in Signalübertragungsverbindung stehen und die Steuerungseinrichtung derart ausgebildet und programmiert ist, dass aus dem durch die Messmittel (12) gemessenen Gewicht die Feuchte des Trocknungsgutes ermittelt wird,
wobei die Steuerungseinrichtung (14) zur Ansteuerung der Klimatisierungsmittel (12) derart ausgebildet und programmiert ist, dass das Trocknungsklima in Abhängigkeit von der jeweils ermittelten Feuchte des Trocknungsgutes eingestellt wird wobei wenigstens ein Messsensor (16) der Messmittel in die balkenartige Auflagervorrichtung (8) integriert ist,
**dadurch gekennzeichnet, dass**
wenigstens eine Messmittel aufweisende balkenartige Auflagervorrichtung (8) wenigstens abschnittsweise als Hohlprofil (20) ausgebildet und wenigstens ein Messsensor der Messmittel in dem Hohlraum des Hohlprofiles (20) aufgenommen ist.

2. Trocknungsvorrichtung nach Anspruch 1, wobei eine Messmittel (12) aufweisende balkenartige Auflagervorrichtung (8) zur Auflage auf eine Unterlage, insbesondere den Boden einer Trocknungskammer (4) oder einen Stapelwagen, ausgebildet ist.

3. Trocknungsvorrichtung Anspruch 1 oder 2, wobei wenigstens eine balkenartige Auflagervorrichtung zwei räumlich zueinander beabstandete Messstellen aufweist und die Messmittel zur bezogen auf die Messstellen voneinander unabhängigen Messung der Gewichtskraft des Trocknungsgutes ausgebildet sind und/oder wobei wenigstens eine Messmittel aufweisende balkenartige Auflagervorrichtung (8) zum Versetzen innerhalb der Trocknungsvorrichtung (2) mobil ausgebildet ist und/oder wenigstens eine Messmittel aufweisende balkenartige Auflagervorrichtung 8) Handhabungshilfsmittel für eine Handhabung der Auflagervorrichtung durch eine Handhabungsvorrichtung, insbesondere einen Gabelstapler, aufweist, wobei die Handhabungshilfsmittel vorzugsweise zwei zueinander beabstandete Öffnungen (28, 28') für den Eingriff einer Gabel eines Gabelstaplers aufweist.

4. Trocknungsvorrichtung nach einem der vorhergehenden Ansprüche, wobei die Messmittel (12) mit der Steuerungseinrichtung (14) drahtlos, insbesondere über Funk, in Signalübertragungsverbindung stehen, wobei vorzugsweise wenigstens ein Messsensor der Messmittel (12) als Kraftaufnehmer ausgebildet ist und/oder wenigstens ein Messsensor (16) der Messmittel als Wägezelle ausgebildet ist.

5. Trocknungsvorrichtung nach einem der vorhergehenden Ansprüche, wobei wenigstens eine Messmittel aufweisende balkenartige Auflagervorrichtung (8) einen Grundkörper (20) und ein relativ zu dem Grundkörper (20) bewegliches, mit wenigstens einem Messsensor (16) in Verbindung stehendes Auflagerelement (24) aufweist, wobei Arretierungsmittel (26) zur Arretierung des Auflagerelements (24) an dem Grundkörper (20) vorgesehen sind.

6. Trocknungsvorrichtung nach einem der vorhergehenden Ansprüche, wobei die Steuerungseinrichtung (14) für eine während des Trocknungsprozesses zeitlich aufgelöste Ermittlung der Feuchte des Trocknungsgutes ausgebildet und programmiert ist.

7. Trocknungsvorrichtung nach einem der vorhergehenden Ansprüche, wobei wenigstens eine Messmittel aufweisende balkenartige Auflagervorrichtung (8) wenigstens abschnittsweise aus rostfreiem Metall, beispielsweise Aluminium, besteht.

8. Trocknungsvorrichtung nach einem der vorhergehenden Ansprüche, die als Holztrocknungsvorrichtung ausgebildet ist.

## Claims

1. Drying device (2) for drying hygroscopic material to be dried, for example wood, during a drying process,
having at least one drying chamber (4) for receiving the material to be dried, having climate-control means (10) for setting a drying climate in the drying chamber (4) during a drying process,
wherein the climate-control means (10) are designed such that the drying climate is set at least partially as a function of the moisture of the material to be dried,
having beam-like support devices (8, 8') for supporting the material to be dried in the drying chamber (4) during the drying process,
wherein at least one beam-like support device (8) is designed as stacking aid means for a stacking-up of the material to be dried and has measuring means (12) for measuring the weight force of the material to be dried supported on the support device (8),
having a control device (14) for actuating the climate-control means (12), wherein the measuring means (12) are in signal transmission connection with the control device (14) and the control device is designed and programmed such that the moisture of the material to be dried is determined from the weight measured by the measuring means (12),
wherein the control device (14) for actuating the climate-control means (12) is designed and programmed such that the drying climate is set as a function of the respectively determined moisture of the material to be dried, wherein at least one measuring sensor (16) of the measuring means is integrated into the beam-like support device (8),
**characterized in that**
at least one beam-like support device (8) having measuring means is formed at least in sections as a hollow profile (20), and at least one measuring sensor of the measuring means is received in the hollow space of the hollow profile (20).

2. Drying device according to claim 1, wherein a beam-like support device (8) having measuring means (12) is designed for resting on a base, in particular the floor of a drying chamber (4) or a stacking trolley.

3. Drying device according to claim 1 or 2, wherein at least one beam-like support device has two measuring points spatially spaced apart from one another, and the measuring means are designed for measuring the weight force of the material to be dried independently of one another with respect to the measuring points and/or wherein at least one beam-like support device (8) having measuring means is designed to be mobile for relocation within the drying device (2) and/or at least one beam-like support device 8) having measuring means has handling aid means for handling the support device by means of a handling device, in particular a forklift truck, wherein the handling aid means preferably has two openings (28, 28') spaced apart from one another for the engagement of a fork of a forklift truck.

4. Drying device according to one of the preceding claims, wherein the measuring means (12) are in signal transmission connection with the control device (14) wirelessly, in particular by radio, wherein preferably at least one measuring sensor of the measuring means (12) is designed as a force transducer and/or at least one measuring sensor (16) of the measuring means is designed as a load cell.

5. Drying device according to one of the preceding claims, wherein at least one beam-like support device (8) having measuring means has a base body (20) and a support element (24) which is movable relative to the base body (20) and is connected to at least one measuring sensor (16), wherein locking means (26) are provided for locking the support element (24) to the base body (20).

6. Drying device according to one of the preceding claims, wherein the control device (14) is designed and programmed for a temporally resolved determination of the moisture of the material to be dried during the drying process.

7. Drying device according to one of the preceding claims, wherein at least one beam-like support device (8) having measuring means consists at least in sections of stainless metal, for example aluminum.

8. Drying device according to one of the preceding claims, which is designed as a wood drying device.

## Revendications

1. Dispositif de séchage (2) destiné au séchage d'un produit à sécher hygroscopique, par exemple du bois, pendant un processus de séchage, comprenant au moins une chambre de séchage (4) destinée à recevoir le produit à sécher, comprenant des moyens de climatisation (10) destinés au réglage d'un climat de séchage dans la chambre de séchage (4) pendant un processus de séchage, dans lequel les moyens de climatisation (10) sont conçus de telle sorte que le climat de séchage soit réglé au moins partiellement en fonction de l'humidité du produit à sécher,
comprenant des dispositifs d'appui en forme de poutre (8, 8') destinés au support du produit à sécher dans la chambre de séchage (4) pendant le processus de séchage, dans lequel au moins un dispositif d'appui en forme de poutre (8) est conçu comme moyen auxiliaire d'empilage pour un empilement du produit à sécher et comporte des moyens de mesure (12) destinés à mesurer la force pondérale du produit à sécher supporté sur le dispositif d'appui (8),
comprenant un dispositif de commande (14) destiné à commander les moyens de climatisation (12), dans lequel les moyens de mesure (12) sont en liaison de transmission de signal avec le dispositif de commande (14) et le dispositif de commande est conçu et programmé de telle sorte que l'humidité du produit à sécher soit déterminée à partir du poids mesuré par les moyens de mesure (12),
dans lequel le dispositif de commande (14) destiné à commander les moyens de climatisation (12) est conçu et programmé de telle sorte que le climat de séchage soit réglé en fonction de l'humidité respectivement déterminée du produit à sécher, dans lequel au moins un capteur de mesure (16) des moyens de mesure est intégré dans le dispositif d'appui en forme de poutre (8),
**caractérisé en ce que**
au moins un dispositif d'appui en forme de poutre (8) comportant des moyens de mesure est réalisé au moins par sections sous forme de profilé creux (20), et au moins un capteur de mesure des moyens de mesure est reçu dans l'espace creux du profilé creux (20).

2. Dispositif de séchage selon la revendication 1, dans lequel un dispositif d'appui en forme de poutre (8) comportant des moyens de mesure (12) est conçu pour reposer sur un support, en particulier le sol d'une chambre de séchage (4) ou un chariot d'empilage.

3. Dispositif de séchage selon la revendication 1 ou 2, dans lequel au moins un dispositif d'appui en forme de poutre comporte deux points de mesure espacés spatialement l'un de l'autre, et les moyens de mesure sont conçus pour mesurer la force pondérale du produit à sécher de manière indépendante l'une de l'autre par rapport aux points de mesure et/ou dans lequel au moins un dispositif d'appui en forme de poutre (8) comportant des moyens de mesure est conçu de manière mobile pour être déplacé à l'intérieur du dispositif de séchage (2) et/ou au moins un dispositif d'appui en forme de poutre 8) comportant des moyens de mesure comporte des moyens auxiliaires de manipulation pour une manipulation du dispositif d'appui par un dispositif de manipulation, en particulier un chariot élévateur, dans lequel les moyens auxiliaires de manipulation comportent de préférence deux ouvertures (28, 28') espacées l'une de l'autre pour l'engagement d'une fourche d'un chariot élévateur.

4. Dispositif de séchage selon l'une des revendications précédentes, dans lequel les moyens de mesure (12) sont en liaison de transmission de signal avec le dispositif de commande (14) sans fil, en particulier par radio, dans lequel de préférence au moins un capteur de mesure des moyens de mesure (12) est conçu comme capteur de force et/ou au moins un capteur de mesure (16) des moyens de mesure est conçu comme cellule de pesage.

5. Dispositif de séchage selon l'une des revendications précédentes, dans lequel au moins un dispositif d'appui en forme de poutre (8) comportant des moyens de mesure comporte un corps de base (20) et un élément d'appui (24) mobile par rapport au corps de base (20), relié à au moins un capteur de mesure (16), dans lequel des moyens de verrouillage (26) sont prévus pour verrouiller l'élément d'appui (24) sur le corps de base (20).

6. Dispositif de séchage selon l'une des revendications précédentes, dans lequel le dispositif de commande (14) est conçu et programmé pour une détermination résolue dans le temps de l'humidité du produit à sécher pendant le processus de séchage.

7. Dispositif de séchage selon l'une des revendications précédentes, dans lequel au moins un dispositif d'appui en forme de poutre (8) comportant des moyens de mesure est constitué au moins par sections d'un métal inoxydable, par exemple d'aluminium.

8. Dispositif de séchage selon l'une des revendications précédentes, qui est conçu comme dispositif de séchage du bois.
